# EUROPÄISCHE PATENTSCHRIFT

(11) **EP 0 431 381 B1**
(45) Veröffentlichungstag und Bekanntmachung des Hinweises auf die Patenterteilung: **04.08.1993**
(21) Anmeldenummer: 90122027.7
(22) Anmeldetag: 17.11.1990
(51) Int. Cl.: F41H 5/26

(54) **Kampfpanzer**
Combat tank
Char de combat

(30) Priorität: 07.12.1989 DE 3940418
(43) Veröffentlichungstag der Anmeldung: 12.06.1991
(73) Patentinhaber: Wegmann & Co. GmbH, D-34127 Kassel (DE)
(72) Erfinder: Sprafke, Uwe, Dipl.-Ing., W-3501 Schauenburg (DE)
(74) Vertreter: Feder, Wolf-Dietrich, Dr. Dipl.-Phys.

(56) Entgegenhaltungen:
- EP-A- 0 275 134
- DE-A- 3 805 411
- FR-A- 1 425 443

## Beschreibung

Die Erfindung betrifft einen Kampfpanzer mit einem drehbaren Turm, in welchem eine in Elevation schwenkbare schwere Waffe angeordnet ist, deren Waffenrohr in einer Waffenwiege gelagert und durch eine Waffenblende hindurch nach außen geführt ist, wobei der Strahlengang eines waffenfesten optischen Zielgerätes parallel zur Rohrseelenachse der Waffe durch die Waffenwiege hindurchgeführt ist zu einem Ausblick an der Außenseite des Turms.

Bei bekannten Kampfpanzern dieser Bauart ist, wie weiter unten anhand von Zeichnungen näher erläutert, der Strahlengang des optischen Zielgerätes geradlinig durch die Waffenwiege und die Waffenblende hindurch nach vorne geführt, so daß sich der Ausblick an der Vorderseite der Waffenblende befindet.

In der DE 38 05 411 A1 ist eine Kugelblende zum gelenkigen und schußsicheren Hindurchführen einer Waffe mit einem Fernrohrteil durch eine schußsichere Blende oder Wand beschrieben. Dabei sind der Lauf der Waffe und der Strahlengang des Fernrohrteils parallel zueinander durch die Kugelblende hindurchgeführt.

Es hat sich gezeigt, daß durch diesen geradlinigen Durchbruch für den Strahlengang sich eine Unterbrechung des Schutzaufbaus der Panzerung ergibt, die eine Schwachstelle darstellt. Aufgrund der Durchdringungsleistung moderner Geschosse sind derartige Schwachstellen um ein Mehrfaches größer als die eigentlich notwendige Öffnung für den optischen Strahlengang.

Außerdem muß durch das nebeneinander Anordnen von Waffenrohr und Durchbruch für den Strahlengang des Zielgerätes die Waffenblende relativ breit ausgeführt werden, was ihr Gewicht und damit die zu beherrschende Unbalance bei der Elevationsbewegung der Waffe vergrößert.

Der Erfindung liegt die Aufgabe zugrunde, einen Kampfpanzer der oben angegebenen Bauart so auszubilden, daß jegliche zusätzliche Unterbrechung des Schutzaufbaus im Bereich der Waffenblende vermieden wird.

Die Lösung dieser Aufgabe geschieht erfindungsgemäß dadurch, daß der Strahlengang zwischen Waffenwiege und Waffenblende durch eine erste optische Umlenkvorrichtung nach oben umgelenkt und zu einem Punkt im oder am Turm oberhalb der Waffenblende geführt ist, wo er durch eine zweite optische Umlenkvorrichtung nach vorne umgelenkt und zum Ausblick geführt ist. Dabei kann der Ausblick in an der Vorderseite des Turms vorhandenen Spalten oder im Dach des Turms angeordnet sein.

Der Grundgedanke der Erfindung besteht darin, auf eine den Ausblick darstellende Öffnung in der Waffenblende dadurch zu verzichten, daß der optische Strahlengang des Zielgerätes so umgelenkt wird, daß der Schutzaufbau in voller Stärke und ohne Schwächung erhalten bleibt.

Die erfindungsgemäße Lösung kann als Zusatzeinrichtung für bereits vorhandene Geräte ausgebildet sein, oder es kann bei in der Entwicklung befindlichen Geräten die Ausbildung gleich so vorgenommen werden, daß der Strahlengang in der erfindungsgemäßen Weise umgelenkt wird, daß beispielsweise der Ausblick im Dach oder in vorhandenen Spalten oberhalb der Panzerung stattfindet.

Bei der erfindungsgemäßen Anordnung des Strahlengangs besteht zudem die Möglichkeit, bei einem waffenfesten Zielgerät die Waffenblende so zu gestalten, daß die Blendenbreite auf ein Minimum reduziert wird und damit Gewicht und Unbalancen kleingehalten werden können. Dies ist von besonderem Vorteil bei Waffenblenden, die aufgrund ihres Schutzaufbaus eine große Bautiefe aufweisen. Würde man den Strahlengang durch eine Waffenblende großer Bautiefe hindurchführen, so müßte auch die Öffnung des entsprechenden Durchbruchs immer größer werden, was eine starke Verringerung des Schutzes zur Folge hätte.

Weiterhin ist es möglich, die Waffenblende aus beweglichen und statischen Blendenelementen zusammenzusetzen, wobei der umgelenkte Strahlengang des Zielgerätes hinter den statischen Blendenelementen angeordnet ist, während das Waffenrohr durch die beweglichen Blendenelemente geführt ist. Auch hierdurch läßt sich eine deutliche Verkleinerung der zu bewegenden Teile des Schutzaufbaus erreichen.

So ist beispielsweise eine Ausführungsform möglich, bei der sich die Waffenblende aus einem beweglichen Blendenteil und mindestens einem statischen Blendenteil zusammensetzt, die in Richtung der Rohrseelenachse der Waffe gesehen nebeneinander angeordnet sind, wobei das Waffenrohr durch das bewegliche Blendenteil geführt ist und das statische Blendenteil mit dem Turmgehäuse verbunden und im Bereich vor dem nach oben umgelenkten Zweig des Strahlengangs des optischen Zielgeräts angeordnet ist.

Im Folgenden werden anhand der beigefügten Zeichnungen die Erfindung und ihr Unterschied gegenüber dem Stand der Technik näher erläutert.

In den Zeichnungen zeigen:
- Fig.1a: schematisch einen Horizontalschnitt durch den Turm eines Kampfpanzers;
- Fig. 1: schematisch in teilweise geschnittener Aufsicht den Bereich von Waffenwiege und Waffenblende am Turm des Kampfpanzers nach Fig. 1a entsprechend dem Stand der Tecknik;
- Fig. 2: einen Schnitt nach der Linie II-II in Fig. 1;
- Fig. 3: in einer Darstellung analog Fig. 1 den Bereich von Waffenwiege und Waffenblende am Turm eines Kampfpanzers nach der Erfindung;
- Fig. 4: einen Schnitt nach der Linie IV-IV in Fig. 3;
- Fig. 5: einen Teilausschnitt der Ansicht nach Fig. 4 in vergrößerter Darstellung.
- Fig. 6: in einer Darstellung analog Fig. 5 eine leicht variierte Ausführungsform.

Die Fig. 1a zeigt einen Kampfpanzerturm T, in dem die in Elevation schwenkbare schwere Waffe 1 gelagert und aus dem Turm herausgeführt ist. Dabei sind nur die für die folgenden Ausführungen notwendigen Teile einer solchen Anordnung dargestellt. Wie aus Fig. 1a, 1 und 2 ersichtlich, ist das Waffenrohr 1 in einer Waffenwiege 2 angeordnet, die über Schildzapfen 3 in mit dem Turmgehäuse verbundenen Lagern 4 schwenkbar gelagert ist. Zur Durchführung nach außen aus dem Turm heraus durchsetzt das Waffenrohr 1 eine Waffenblende 5. In dieser Waffenblende 5 ist ein parallel zur Rohrseelenachse des Waffenrohrs 1 geführter Durchtrittskanal 5.1 vorgesehen. Der Strahlengang eines waffenfesten Zielgerätes 6 ist mit seinem ersten Teil 6.1 durch die Waffenwiege 2 und mit seinem zweiten sich geradlinig an den ersten anschließenden Teil 6.2 durch den Durchtrittskanal 5.1 in der Waffenblende 5 zu einem Ausblick 6.3 an der Vorderseite der Waffenblende 5 geführt. Der Durchtrittskanal 5.1 stellt eine starke Schwächung im frontalen Schutzaufbau des Kampfpanzerturms dar.

Um diese Schwächung zu vermeiden ist, wie aus Fig. 3 bis 5 zu ersehen, der Strahlengang des Zielgerätes 6 umgelenkt.

In Fig. 3 bis 6 sind die Bauteile, die identisch denen der Ausführung nach Fig. 1 und 2 entsprechen, mit den gleichen Bezugsziffern bezeichnet. Das Waffenrohr 1 ist durch die Waffenwiege 2 und die Waffenblende 5 geführt. Der erste Teil 6.1 des Strahlengangs des Zielgerätes 6 verläuft geradlinig durch die Waffenwiege 2. Zwischen Waffenwiege 2 und Waffenblende 5 ist im Strahlengang ein erster Umlenkspiegel 7.1 angeordnet, über den der zweite Teil 6.2 des Strahlengangs durch einen hinter der Waffenblende 5 angeordneten Durchbruch 5.1' nach oben geführt wird bis zu einem Punkt oberhalb der Waffenblende 5, der an der Vorderseite, Oberseite oder innerhalb des Turmaufbaus liegen kann. Dort ist ein zweiter Umlenkspiegel 7.2 angeordnet, durch den der Strahlengang zu dem nicht näher dargestellten Ausblick 6.3 geführt wird. Stellungen unterschiedlicher Waffenelevation sind in Fig. 4 strichpunktiert angedeutet.

In Fig. 5 ist der umgelenkte Teil des Strahlengangs näher dargestellt. Der nach oben geführte Zweig 6.2 verläuft innerhalb eines Tubus 9, der an den durch die Waffenwiege 2 geführten Teil des Zielgerätes 6 mit einer Objektivlinse 6.4 angesetzt wird und innerhalb des Durchbruchs 5.1' hinter der Waffenblende 5 angeordnet ist. Durch den Umlenkspiegel 7.1 wird der Strahlengang 6.2 nach oben geführt. Um zu verhindern, daß in den oben offenen Tubus 9 Verunreinigungen gelangen können, ist an dessen oberem Ende eine um eine horizontale Achse S schwenkbare Klappe 7.3 vorgesehen, die im zugeklappten Zustand auf Dichtungen 8 aufliegend den Tubus 9 dicht abschließt und somit vor dem Eindringen von Fremdkörpern schützt. An der Innenseite der Klappe 7.3 ist der zweite Umlenkspiegel 7.2 angeordnet. Zum Gebrauch wird die Klappe in eine vorgegebene Öffnungsstellung geklappt, in welcher der zweite Umlenkspiegel 7.2 genau die richtige Position einnimmt, um den Strahlengang zum Ausblick 6.3 hin zu lenken.

Fig. 6 zeigt eine Variante des in Fig. 5 dargestellten Teils des Strahlengangs. Bei dieser Variante ist am oberen Ende des Tubus 9 der Umlenkspiegel 7.2' fest angeordnet. In Richtung zum Ausblick 6.3' ist der Tubus 9 mit einem Fenster 10 verschlossen

## Patentansprüche

1. Kampfpanzer mit einem drehbaren Turm (T), in welchem eine in Elevation schwenkbare schwere Waffe (1) angeordnet ist, deren Waffenrohr in einer Waffenwiege (2) gelagert und durch eine Waffenblende (5) hindurch nach außen geführt ist, wobei der Strahlengang (6.1-6.2) eines waffenfesten optischen Zielgeräts (6) parallel zur Rohrseelenachse der Waffe (1) durch die Waffenwiege (2) hindurchgeführt ist zu einem Ausblick (6.3) an der Außenseite des Turms, dadurch gekennzeichnet, daß der Strahlengang (6.1-6.2 ) zwischen Waffenwiege (2) und Waffenblende (1) durch eine erste optische Umlenkvorrichtung (7.1) nach oben umgelenkt und zu einem Punkt im oder am Turm oberhalb der Waffenblende (5) geführt ist, wo er durch eine zweite optische Umlenkvorrichtung (7.2) nach vorne umgelenkt und zum Ausblick (6.3 ) geführt ist.

2. Kampfpanzer nach Anspruch 1, dadurch gekennzeichnet, daß der Ausblick (6.3 ) in an der Vorderseite des Turms(T) vorhandenen Spalten angeordnet ist.

3. Kampfpanzer nach Anspruch 1, dadurch gekennzeichnet, daß der Ausblick (6.3 ) im Dach des Turms (T) angeordnet ist.

4. Kampfpanzer nach einem der Ansprüche 1 bis 3, dadurch gekennzeichnet, daß als erste und/oder zweite optische Umlenkvorrichtung Spiegel (7.1, 7.2) dienen.

5. Kampfpanzer nach Anspruch 4, dadurch gekennzeichnet, daß die zweite optische Umlenkvorrichtung als Spiegel (7.2) ausgebildet ist, der an der Innenseite einer um eine horizontale Achse (S) aufklappbaren Schutzklappe (7.3) angeordnet ist, durch welche ein den nach oben umgelenkten Zweig (6.2 ) des Strahlengangs aufnehmender Kanal (5.1) an seinem oberen Ende verschließbar ist.

6. Kampfpanzer nach einem der Ansprüche 1 bis 5, dadurch gekennzeichnet, daß sich die Waffenblende aus einem beweglichen Blendenteil und mindestens einem statischen Blendenteil zusammensetzt, die in Richtung der Rohrseelenachse der Waffe gesehen nebeneinander angeordnet sind, wobei das Waffenrohr durch das bewegliche Blendenteil geführt ist und das statische Blendenteil mit dem Turmgehäuse verbunden und im Bereich vor dem auch oben umgelenkten Zweig des Strahlengangs des optischen Zielgeräts angeordnet ist.

## Claims

1. Combat tank with a rotary turret (T), in which is arranged a heavy weapon (1) which can be pivoted in elevation, whose barrel is supported in a weapon cradle (2) and is guided to the outside through a weapon shutter (5), the beam path (6.1-6.2) of an optical sighting unit (6) fixed to the weapon being guided through the weapon cradle (2), parallel to the barrel centre line of the weapon (1), to a viewing aperture (6.3) on the outside of the turret, characterised in that the beam path (6.1-6.2) between the weapon cradle (2) and the weapon shutter (1) is deflected upward by a first optical deflection appliance (7.1) and is guided to a point in or on the turret above the weapon shutter (5) where it is deflected forward by a second optical deflection appliance (7.2) and guided to the viewing aperture (6.3).

2. Combat tank according to Claim 1, characterised in that the viewing aperture (6.3) is arranged in gaps present on the front of the turret (T).

3. Combat tank according to Claim 1, characterised in that the viewing aperture (6.3) is arranged in the roof of the turret (T).

4. Combat tank according to one of Claims 1 to 3, characterised in that mirrors (7.1, 7.2) are used as the first and/or second optical deflection appliance.

5. Combat tank according to Claim 4, characterised in that the second optical deflection appliance is configured as a mirror (7.2) arranged on the inside of a protecting flap (7.3) which can be folded up about a horizontal pin (S), a passage (5.1) accommodating the upwardly deflected branch (6.2) of the beam path being closable at its upper end by means of the protecting flap.

6. Combat tank according to one of Claims 1 to 5, characterised in that the weapon shutter comprises a movable shutter part and at least one static shutter part, which parts are arranged adjacent to one another viewed in the direction of the barrel centre line of the weapon, the weapon barrel being guided through the moving shutter part and the static shutter part being connected to the turret casing and arranged in the region in front of the upwardly deflected branch of the beam path of the optical sighting unit.

## Revendications

1. Char de combat comportant une tourelle rotative (T) dans lequel est disposée une arme lourde (1) pivotable en élévation, dont le canon est monté dans un berceau (2) et guidé vers l'extérieur en passant à travers un masque (5), le trajet des rayons (6.1-6-2) d'un instrument de visée optique (6) fixé sur l'arme étant guidé, parallèlement à l'axe de l'âme du canon de l'arme (1), à travers le berceau (2) jusqu'à parvenir à un viseur (6.3) sur le côté extérieur de la tourelle, caractérisé en ce que le trajet des rayons (6.1-6.2) est dévié vers le haut par un premier dispositif de déviation optique (7.1) et guidé jusqu'à un point placé à l'intérieur ou sur la tourelle au-dessus du masque (5), point à partir duquel ledit trajet est guidé vers l'avant par un deuxième dispositif de déviation optique (7.2) et conduit jusqu'au viseur (6.3).

2. Char de combat selon la revendication 1, caractérisé en ce que le viseur (6.3) est disposé sur des ouvertures se trouvant sur le côté avant de la tourelle (T).

3. Char de combat selon la revendication 1, caractérisé en ce que le viseur (6.3) est disposé dans le toit de la tourelle (T).

4. Char de combat selon l'une des revendications 1 à 4, caractérisé en ce que des miroirs (7.1, 7-2) servent de premier et/ou de deuxième dispositif de déviation optique.

5. Char de combat selon la revendication 4, caractérisé en ce que le deuxième dispositif de déviation optique est réalisé sous la forme d'un miroir (7.2) qui est disposé sur le côté intérieur d'un clapet protecteur (7.3) ouvrable par rabattement autour d'un axe horizontal (S), clapet par lequel il est possible de fermer sur son extrémité supérieure un canal (5.1) recevant le faisceau (6.2) dévié vers le haut du trajet des rayons.

6. Char de combat selon l'une des revendications 1 à 5, caractérisé en ce que le masque de l'arme se compose d'une partie blindée mobile et d'au moins une partie blindée statique, ces deux parties étant disposées côte à côte vues en direction de l'axe de l'âme du canon de l'arme, le canon de l'arme passant à travers la partie mobile du masque et la partie statique du masque étant reliée au corps de la tourelle et disposée au voisinage du faisceau dévié vers le haut du trajet des rayons de l'instrument de visée optique.
